# EUROPÄISCHE PATENTSCHRIFT

(11) **EP 0 353 578 B1**
(45) Veröffentlichungstag und Bekanntmachung des Hinweises auf die Patenterteilung: **30.11.1994**
(21) Anmeldenummer: 89113567.5
(22) Anmeldetag: 24.07.1989
(51) Int. Cl.: F21S 13/00

(54) **Leuchte für flüssigen Brennstoff**
Liquid fuel lamp
Lampe à combustible liquide

(30) Priorität: 27.07.1988 AT 1909/88
(43) Veröffentlichungstag der Anmeldung: 07.02.1990
(73) Patentinhaber: Thomas, Johanna, A-2340 Mödling (AT)
(72) Erfinder: Johanna, Thomas, A-2340 Mödling (AT)
(74) Vertreter: Krause, Peter

(56) Entgegenhaltungen:
- AT-B- 382 704
- DE-A- 3 600 608
- DE-U- 8 716 116
- US-A- 3 363 436
- US-A- 4 025 290
- US-A- 4 464 109

## Beschreibung

Die Erfindung betrifft eine Leuchte für flüssigen Brennstoff, die aus einem Flüssigkeitsbehälter besteht, in den ein Docht von einer obenliegenden Dochtöffnung aus eingehängt ist, wobei der Flüssigkeitsbehälter aus Kunststoff besteht und zur Fixierung des Dochtes eine Metallhalterung mit einem Stutzen zur Aufnahme der Dochtöffnung am Oberteil des Flüssigkeitsbehälters aufgesetzt ist, und am Kragen der Metallhalterung der konisch zulaufend ausgebildete Stutzen angeordnet ist, dessen Inneres ein sich von unten nach oben verjüngendes Längsrohr ist und an der Verbindungsstelle zur Metallhalterung am Oberteil des Flüssigkeitsbehälters eine Führungsnut engeformt ist, die mit dem Kragen der Metallhalterung abgedichtet und unlösbar verpreßt ist.

In der US-PS 4 464 109 ist eine mehrteilige Öllampe aufgezeigt, die eine komplizierte Wulstausbildng des Flüssigkeitsbehälters aufweist. Dieser Wulst muß mit genauen Toleranzen gefertigt werden, wodurch einerseits hohe Werkzeugkosten gegeben sind, und anderseits auch eine hohe Qualitätskontrolle erforderlich ist. Ferner muß auch noch der Schlitz eingefräßt werden. Die Umhüllung des Wulstes mit der bandförmigen Dichtung erfordert eine genaue Positionierung. Ein Verrutschen dieser Dichtung führt zum Wegwerfen der gesamten Lampe, da ein Reparieren nicht mehr möglich ist. Eine derartige risikoreiche und teure Fertigung bzw. Herstellung ist bei Massenartikel eigentlich nicht vorstellbar.

Eine weitere Leuchte wird in dem DE-GM 84 26 342 beschrieben. Diese Leuchten werden als Ersatz für Kerzen verwendet, da sie länger brennen und keine Verschmutzungsgefahr durch tropfendes Wachs besteht. Der Behälter ist im Fließpreß- oder Tiefziehverfahren als Metallkartusche hergestellt. Der Docht wird von aufgebogenen Spitzen des Behälters in der Öffnung gehalten. Da diese Öffnung sehr klein ist, muß bei der Herstellung der Leuchte der Behälter erst von unten befüllt und anschließend der Boden eingesetzt werden. Beim Stanzen der Öffnung und Einsetzen des Dochtes muß sorgsam vorgegangen werden, um den Brennstoff nicht zu verschütten. Besonders die Metallkartusche ist aufwendig und teuer zu produzieren.

Die US 4,025,290 zeigt eine Leuchte, deren Behälter durch eine mehrteilige Kappe verschlossen ist. Erst wird ein röhrchenartiger Brenner aufgesetzt, durch den ein Docht eingefädelt und von einer aufgesetzten Dochthalterung befestigt wird. Somit ist ein zusätzlicher Arbeitsgang notwendig, um nach der Montage des Brenners auf dem Flüssigkeitsbehälter den Docht einzuführen und mit der Halterung aufzusetzen.

Der Erfindung liegt die Aufgabe zugrunde, die Herstellung und den Zusammenbau der Leuchte zu erleichtern, sowie beim Transport oder Nichtgebrauch ein Verschmutzen des Dochtes und/oder ein Ausrinnen des Brennstoffes zu verhindern.

Dies wird gemäß Patentanspruch 1 dadurch erreicht, daß im unteren Teil des Stutzens ein Gewinde zum Aufschrauben einer Abdeckhülse vorhanden ist.

Die erfindungsgemäße Ausbildung der Metallhalterung hat einen gravierenden Vorteil. Durch die unmittelbare Anordnung des Stutzens am Kragen ist ein ausgezeichneter Kühleffekt garantiert. Die weite Kragenausbildung trägt dazu bei. Ferner ist auch keine Verschmutzungsgefahr bzw. eine leichte Reinigung gegeben.

Um beim Transport oder Nichtgebrauch ein Verschmutzen des Dochtes und/oder ein Ausrinnen des Brennstoffes zu verhindern, ist eine die obere Brenneröffnung abschließende aufschraubbare Abdeckhülse vorhanden. Die konische Stutzenform oder eine konische Form der Abdeckhülse gewährleistet beim Wiederverschließen eine besonders gute Abdichtung. Eine Abdeckhülse aus Metall kann auch zum Abdämpfen der Flamme verwendet werden.

Gemäß einer besonderen Ausgestaltung der Erfindung ist der Flüssigkeitsbehälter mit der Metallhalterung in an sich bekannter Weise von einer Zierhülle umgeben. Dies dient dazu, den optischen Eindruck der Leuchte zu verbessern. Ferner wird auch nach dem Verbrauchen des Brennstoffes nur der Flüssigkeitsbehälter gewechselt, eine teure und aufwendig gestaltete Zierhülle kann weiterverwendet werden. Zur Verlängerung der Brenndauer der Leuchte ist der Docht dünn ausgeführt.

Da die Metallhalterung des Dochtes eine nichtenflammbare Umhüllung bildet, können die Kosten der Leuchte durch die Verwendung eines Kunststoffbehälters gesenkt werden. Bei unsachgemäßer Handhabung der Leuchte, insbesondere in öffentlichen Lokalen, wird die Brandgefahr wie bei der Verwendung einer Metallkartusche in Grenzen gehalten. Der Zusammenbau der Leuchte kann so erfolgen, daß die Metallhalterung in einem unabhängigen Arbeitsgang gefertigt und der Docht eingesetzt wird. In den befüllten Flüssigkeitsbehälter ist diese Einheit nurmehr einzusetzen und abzudichten.

Das Aufsetzen und Verschweißen oder Verpressen der Metallhalterung mit dem Flüssigkeitsbehälter wird dadurch erleichtert, daß an der Verbindungsstelle zur Metallhalterung eine Aufsteckrastung oder eine Führungsnut am Oberteil des Flüssigkeitsbehälters angeformt ist. Der Docht ist dadurch besser fixierbar, daß der Stutzen konisch zulaufend ausgebildet und durch sein Inneres ein sich von unten nach oben verjüngendes Längsrohr gebildet ist.

Durch die sich nach obenhin verjüngende Form des Längsrohres entsteht während des Brennens ein Kamineffekt, der das Saugverhalten des Dochtes verbessert. Die Flamme flackert weniger und erzeugt weniger Ruß. Das flackerfreie Licht ist für die Augen angenehmer.

In der Zeichnung ist ein Ausführungsbeispiel der Erfindung dargestellt. Die Figur zeigt den Aufriß des Ausführungsbeispieles.

Die Figur zeigt eine Leuchte, die aus einem Flüssigkeitsbehälter FB besteht, in den ein flüssiger Brennstoff eingefüllt ist. Als Brennstoff wird ein speziell gereinigtes Brennöl verwendet, in das ein Docht D getaucht ist. Der Docht D ist in den Stutzen S einer Metallhalterung MH eingeführt, die oben auf den Flüssigkeitsbehälter FB aufgeschweißt ist.

Die Metallhalterung MH besteht aus Aluminium und hat im Inneren des Stutzens S ein konisches, sich nach obenhin verjüngendes Längsrohr ausgebildet. Es dient der Aufnahme des Dochtes D. Die Metallhalterung MH ist aus einem Stück hergestellt, und die Brenneröffnung auf der Oberseite des Stutzens S ist anfänglich verschlossen. Zum Einführen und Fixieren des Dochtes D wird ein Kreuzschlitz durchgestanzt. Dabei werden auch Belüftungslöcher in die durch den Kreuzschlitz gebildeten Quadranten gestochen. Zur Bildung der Öffnung werden die Ecken am Mittelpunkt des Kreuzschlitzes aufgebogen. Der Stutzen S weist in seinem Unterteil ein Gewinde G auf, damit eine Abdeckhülse aufgeschraubt werden kann. Sie ist konisch ausgebildet und verschließt sowohl die Brenneröffnung, als auch die Belüftungslöcher. Weiters ist der Stutzen S von einem wulstartigen Kragen K und einer Einsenkung umgeben, von der allfällige Brennstofftropfen oder Schmutzteilchen, beispielsweise von einem Streichholz, aufgefangen werden. Darüberhinaus wird dadurch auch die Oberfläche der Metallhalterung MH vergrößert. Das bewirkt einen zusätzlichen Kühleffekt, und die Metallhalterung MH kann beim Brennen der Leuchte nicht überhitzt werden.

Der Flüssigkeitsbehälter FB ist zylindrisch geformt. Als Material wird ein durchsichtiger Kunststoff verwendet. So kann der Benutzer der Leuchte auf einfache Weise feststellen, wieviel Brennstoff sich noch darin befindet. Die Metallhalterung MH wird auf einen Hals des Flüssigkeitsbehälters FB aufgesetzt, der einen an die Form des Kragens K angepaßten Wulst aufweist. Der Kragen K wird mit dem Wulst dicht verpreßt. Zur Verschönerung kann eine kerzenartige Zierhülle ZH über Metallhalterung MH und Flüssigkeitsbehälter FB gestülpt werden. Der Flüssigkeitsbehälter FB ist nicht nachfüllbar und muß durch einen neuen ersetzt werden, wenn der Brennstoff verbraucht ist. Die Zierhülle ZH, die kunstvoll ausgestaltet sein kann, bleibt erhalten und wird wieder über den neuen Flüssigkeitsbehälter FB gestülpt. Dadurch ist der Flüssigkeitsbehälter FB bei Gebrauch der Leuchte nicht sichtbar und auf seine optische Gestaltung muß kein Wert gelegt werden. Er kann aus billigem Material hergestellt und aus einem oder mehreren Teilen zusammengeklebt werden. Um das fabriksmäßige Befüllen des Flüssigkeitsbehälters FB zu erleichtern, kann sich die Öffnung zur Aufnahme der Metallhalterung MH in einer trichterförmigen Mulde befinden. Der Docht D verbraucht sich durch Brennen nicht und muß auch nicht nachgezogen werden. Er ist bis zum oberen Ende der Metallhalterung MH durchgesteckt und reicht bis zum Boden des Flüssigkeitsbehälters FB.

## Patentansprüche

1. Leuchte für flüssigen Brennstoff (BS), die aus einem Flüssigkeitsbehälter (FB) besteht, in den ein Docht (D) von einer obenliegenden Dochtöffnung aus eingehängt ist, wobei der Flüssigkeitsbehälter (FB) aus Kunststoff besteht und zur Fixierung des Dochtes (D) eine Metallhalterung (MH) mit einem Stutzen (S) zur Aufnahme der Dochtöffnung am Oberteil des Flüssigkeitsbehälters (FB) aufgesetzt ist, und am Kragen (K) der Metallhalterung (MH) der konisch zulaufend ausgebildete Stutzen (S) angeordnet ist, dessen Inneres ein sich von unten nach oben verjüngendes Längsrohr ist und an der Verbindungsstelle zur Metallhalterung (MH) am Oberteil des Flüssigkeitsbehälters (FB) eine Führungsnut angeformt ist, die mit dem Kragen (K) der Metallhalterung (MH) abgedichtet und unlösbar verpreßt ist, dadurch gekennzeichnet, daß im unteren Teil des Stutzens (S) ein Gewinde (G) zum Aufschrauben einer Abdeckhülse vorhanden ist.

2. Leuchte nach Anspruche 1, dadurch gekennzeichnet, daß der Flüssigkeitsbehälter (FB) mit der Metallhalterung (MH) in an sich bekannter Weise von einer Zierhülle (ZH) umgeben ist.

## Claims

1. Lamp for liquid fuel (BS) which consists of a liquid container (FB) into which a wick (D) is suspended from a top wick opening, the liquid container (FB) consisting of plastic, a metal holder (MH) with a socket (S) for accommodating the wick opening being mounted on the top part of the liquid container (FB) to secure the wick (D), the tapered socket (S) being arranged at the collar (K) of the metal holder (MH), the interior of which socket is a longitudinal tube which tapers from the bottom upwards, and a guide channel being formed in the top part of the liquid container (FB) at the point of connection with the metal holder (MH), which channel is sealed by the collar (K) of the metal holder (MH) and inseparably pressed against it, characterised in that a thread (G) is provided in the bottom part of the socket (S) for screwing on a covering sleeve.

2. Lamp according to claim 1, characterised in that the liquid container (FB) with the metal holder (MH) is surrounded in a manner which is known per se by a decorative cover (ZH).

## Revendications

1. Lampe pour du combustible liquide (BS), qui se compose d'un réservoir de liquide (FB), dans lequel une mèche (D) est suspendue à partir d'une ouverture pour la mèche située en haut, le réservoir de liquide (FB) se composant de plastique et un dispositif de maintien métallique (MH) pourvu d'une douille (S) destinée à recevoir l'ouverture pour la mèche étant posé sur la partie supérieure du réservoir de liquide pour la fixation de la mèche (D), et la douille (S) de forme conique, dont l'intérieur est un tube allongé se rétrécissant de bas en haut, étant disposée sur le col (K) du dispositif de maintien métallique (MH), et une rainure de guidage, qui est étanchéifiée et compressée de manière inamovible sur le col (K) du dispositif de maintien métallique (MH), étant formée au point de liaison avec le dispositif de maintien métallique sur la partie supérieure (MH) du réservoir de liquide (FB), caractérisée en ce qu'il existe dans la partie inférieure de la douille (S) un filet (G) pour le vissage d'une enveloppe de couverture.

2. Lampe selon la revendication 1, caractérisée en ce que le réservoir de liquide (FB), pourvu du dispositif de maintien métallique (MH) est entouré de manière connue en soi d'une enveloppe décorative (ZH).
